# FASCICULE DE BREVET EUROPEEN

(11) **EP 1 712 478 B1**
(45) Date de publication et mention de la délivrance du brevet: **31.12.2008**
(21) Numéro de dépôt: 06111948.3
(22) Date de dépôt: 29.03.2006
(51) Int. Cl.: B65D 19/20

(54) **Semelle d'arrimage de caisses d'emballage sur une palette de manutention**
Mitteln zum Festlegen von Verpackungen auf einer Palette
Support element to locate pacakging cases on a pallet.

(30) Priorité: 29.03.2005 FR 0550801
(43) Date de publication de la demande: 18.10.2006
(73) Titulaire: DS Smith Kaysersberg, 68320 Kunheim (FR)
(72) Inventeur: Delmee, Emmanuel, 60420, Léglantiers (FR)
(74) Mandataire: David, Daniel

(56) Documents cités:
- DE-B- 1 043 200
- FR-A- 2 314 868
- FR-A- 2 530 222
- GB-A- 1 292 439
- GB-A- 2 121 003
- US-A- 3 831 744
- US-A- 4 445 614

## Description

L'invention concerne des semelles d'arrimage de caisses d'emballage, selon le préamble de la revendication 1 ainsi que un procédé d'arrivage d'une telle caisse sur une palette.

Actuellement, la mise en palette des cartons d'emballage est effectuée en empilant ces cartons les uns à côté des autres et/ou sur les autres, en recouvrant l'empilement d'une coiffe, puis en enveloppant l'ensemble d'une banderole plastique pour solidariser le tout avant manutention de la palette par un chariot élévateur.

Le brevet FR 2530222 décrit un emballage composite du type associant une palette de base en bois, des parois ou ceinture en carton. Cet emballage est principalement caractérisé en ce qu'une plaque de fond en carton est fixée sur la palette, et que chaque paroi est prolongé par un volet rabattable destiné à être placé en partie entre la plaque de fond et la palette. Ce brevet FR 2 530 222 décrit une semelle d'arrivage selon le préambule de la revendication 1.

La demanderesse a cherché un moyen permettant de rendre solidaire la première caisse de la palette afin de faciliter les opérations de palettisation.

L'invention concerne une semelle d'arrimage d'au moins une caisse d'emballage sur une palette de manutention rectangulaire à quatre bords latéraux et comportant un plateau muni de traverses sur lesquelles il repose, ladite semelle est constituée d'une plaque en matériau semi-rigide comportant au moins deux rabats latéraux d'arrimage à la caisse et un panneau central d'arrimage sous la palette au moins un panneau adjacent d'arrimage entre les rabats latéraux et le panneau central dont les bords des panneaux adjacents sont agencés pour coïncider à l'un ou l'autre de deux bords latéraux opposés sans laisser de jeu fonctionnel significatif, et le panneau central de la semelle est agencé pour s'insérer sous la palette entre les traverses sans laisser de jeu fonctionnel significatif.

Le poids du carton sert à mieux arrimer encore la palette au carton.

Avantageusement, la semelle est du même matériau que la caisse d'emballage, et est pré-marquée de pliures, de façon à être stockée à plat et à lui faire prendre aisément par pliage sa forme enveloppante autour de la palette et du carton au moment du chargement du carton sur la palette

Avantageusement encore, les rabats latéraux comportent chacun au moins une patte d'arrimage s'emboîtant dans des découpes ménagées dans des faces verticales opposées du carton.

Cela évite le recours à des moyens ou outils d'attache allogènes.

L'invention concerne également un procédé d'arrimage d'un carton sur une palette utilisant la semelle d'arrimage ci-dessus comportant les étapes de la revendication 4.

L'invention sera mieux comprise à l'aide de la description suivante d'un exemple de semelle d'arrimage selon l'invention, en référence au dessin annexé, sur lequel :
- la figure 1 est une vue en plan de la semelle selon l'invention, avant son pliage ;
- la figure 2, est une vue perspective de la même semelle, après pliage, dans son état monté, en l'absence du carton et de la palette ;
- la figure 3, est une vue perspective de la même semelle, après montage et chargement du carton sur la palette ; et
- les figures 4 et 5 sont la représentation perspective d'un exemple de verrouillage d'une patte de la semelle dans une découpe du carton d'emballage, avant et après verrouillage.

En référence à la figure 1, la semelle d'arrimage 10, ici représentée à plat, avant pliage, est constituée d'une plaque de carton, rainée et découpée de façon à présenter un panneau central rectangulaire de face visible repérée 13 de largeur H et de longueur T, et deux panneaux adjacents d'arrimage repérés par leurs faces visibles 11 et 12, rectangulaires de longueur L et de largeurs h1 et h2 telles que la somme S = h1 + h2 est inférieure ou égale à H, h1 et h2 pouvant de préférence être égales.

En bout des deux panneaux adjacents de faces 11 et 12, à chaque bout, sont prévus des rabats latéraux de faces 21, 22, et 23, 24, au bout desquels sont découpées des pattes 41, 42, 43, 44 dites d'arrimage prolongées d'ergots 31,32,33,34.

On peut plier tous ces panneaux à angle droit ou plus les uns, par rapport aux autres, dans l'ordre suivant :
- le panneau 11 par rapport au panneau 13 selon deux pliures 16 et 17, ce qui permet de rabattre complètement le panneau 11 sur le panneau 13 avec un écart d'épaisseur e,
- le panneau 12 par rapport au panneau 13 selon deux pliures 18 et 19, ce qui permet de rabattre complètement le panneau 12 sur le panneau 13 avec un écart d'épaisseur e,
- les deux panneaux 11 et 12 repliés recouvrant complètement le panneau 13 si S = H, et laissant apparaître leurs faces opposées 11' et 12', visibles sur la figure 2,
- les rabats 21 et 22 à angle droit par rapport au panneau 11, ou 11', selon les pliures 25 et 26, quand ce dernier 11' est apparent, une fois les opérations précédentes effectuées,
- les rabats 23 et 24 à angle droit par rapport au panneau 12, ou 12', selon les pliures 27 et 28, quand ce dernier 12' est apparent, une fois les opérations précédentes effectuées,

On obtient ainsi la disposition des surfaces composant la semelle 10 qui est figurée en figure 2, où les faces opposées des faces visibles X sur la figure 1 sont repérées X'.

Dans cette disposition, les rabats latéraux 21 et 23 forment, avec les pattes 41 et 43, un rabat latéral unique d'arrimage 21, 23 avec une patte unique d'arrimage 41, 43, et les rabats latéraux 22 et 24 forment, avec les pattes 42 et 44, un rabat latéral unique d'arrimage 22, 24 avec une patte unique d'arrimage 42, 44, des deux faces opposées 51 et 52 du carton d'emballage 1, le panneau central 13 servant d'arrimage à une palette 2, comme il va être maintenant précisé en référence à la figure 3.

La semelle y est représentée dans la même disposition que sur la figure 2, avec le carton 1 et la palette 2.

La palette 2 est rectangulaire de même base que le carton 1 et comporte un plateau 3 avec une face supérieure et inférieure, et quatre bords latéraux 5. Le plateau 3 repose sur deux traverses 6 écartées d'une distance sensiblement égale ou légèrement supérieure à la largeur T et de dimensions permettant la manutention de la palette 2 par chariot élévateur.

La semelle 10 étant en place, le panneau central 13 est inséré sous la palette 2 entre les traverses 6, recouvrant la surface inférieure du plateau, et les panneaux adjacents 11 et 12 recouvrent la surface supérieure du plateau, pour servir de lien entre le carton 1 et la palette 2.

Les panneaux 11 et 12 sont parallèles au panneau 13 et distants de l'épaisseur e de la palette 2.

Le panneau central 13 de la semelle 10 est agencé pour s'insérer sous la palette 2 entre les traverses 6 sans laisser de jeu fonctionnel significatif, mais toutefois de façon à pouvoir être facilement inséré entre elles, et les pliures 25, 26, 27, 28 des rabats latéraux 22, 24 et 21, 23 sont agencés pour coïncider chacune à l'un ou l'autre de deux bords latéraux opposés 5 de la palette 2, de façon à interdire à la semelle 10, et par suite au carton 1, tout déplacement horizontal d'une traverse à l'autre.

De même les pliures 16, 17, 18, 19 sont agencées pour que l'un et l'autre des bords 16 et 18 des panneaux adjacents 11 et 12 coïncident à l'un ou l'autre des deux autres bords latéraux 5 de la palette 2 sans laisser de jeu fonctionnel significatif, de façon à interdire tout déplacement horizontal de la semelle 10, et donc du carton 1 comme on va le voir ci-après, perpendiculairement au précédent déplacement.

En référence aux figures 4 et 5, des découpes 7 ménagées dans deux faces verticales opposées 51 et 52 de la caisse d'emballage 1 peuvent servir de poignées de manutention du carton 1 et permettent d'y emboîter les pattes d'arrimage 41, 42, 43, 44. Des pattes 8 sont agencées pour y bloquer les emboîtages. Les ergots 31, 32, 33, 34 empêchent les pattes 41, 42, 43, 44 de glisser hors des découpes 7.

Mais les pattes 41, 42, 43, 44 peuvent plus simplement être agencées pour être repliées sur le bord supérieur 9 des faces 51 et 52.

Une fois les pattes 41, 42, 43, 44 et les ergots 31, 32, 33, 34 emboîtés dans les découpes 7, le carton 1 ne peut plus se déplacer horizontalement perpendiculairement au déplacement d'une traverse à l'autre ci-dessus évoqué.

Pour monter la semelle 10 sur la palette 2, on pose la palette 2 sur la semelle 10 posée à terre et étalée de sorte que le panneau central 13 soit entre les traverses 6. On effectue les pliages dans l'ordre déjà indiqué plus haut, ce qui fait que la palette se trouve enveloppée dans la semelle, les panneaux adjacents étant rabattus sur le plateau de la palette. En résumé les opérations sont les suivantes :
- on pose la palette 2 sur la semelle 10, cette dernière présentant le panneau central 13 entre les traverses 6,
- on rabat les panneaux adjacents 11, 12 par rapport au panneau central 13 selon les pliures 16, 17, 18, 19 complètement sur le plateau de la palette 2,
- on plie les rabats latéraux 21, 22, 23, 24 à angle droit par rapport aux panneaux adjacents 11, 12,
- on pose le carton 1 sur les panneaux adjacents 11 et 12 de la semelle 10, et on applique les rabats latéraux 21, 22, 23, 24 sur les faces verticales 51, 52 du carton 1.
- on introduit les pattes 41, 42, 43, 44 dans les ouvertures 7.

La semelle 10 peut être du même matériau que le carton d'emballage 1, par exemple faite d'une plaque de carton rainée, marquée des plis 16, 17, 18, 19, 25, 26, 27, 28, de façon à être stockée à plat et à lui faire prendre aisément par pliage sa forme enveloppante autour de la palette et du carton au moment du chargement du carton sur la palette. La semelle peut aussi être réalisée en tout matériau semi-rigide tel que les plaques alvéolaires, en plastique, commercialisées sous la marque Akylux® par la demanderesse.

## Revendications

1. Semelle (10) d'arrimage d'au moins une caisse (1) d'emballage sur une palette (2) de manutention rectangulaire à quatre bords latéraux (5) et comportant un plateau (3) muni de traverses (6) sur lesquelles il repose, ladite semelle est constituée d'une plaque en matériau semi-rigide **caractérisée par le fait qu'**elle comporte au moins deux rabats latéraux (21, 22, 23, 24) d'arrimage à la caisse (1), un panneau central (13) d'arrimage sous la palette (2) et au moins un panneau adjacent (11, 12) d'arrimage entre les rabats latéraux et le panneau central dont les bords (16, 18) sont agencés pour coïncider à l'un ou l'autre de deux bords latéraux (5) opposés, le panneau central (13) de la semelle (10) étant agencé pour s'insérer sous la palette (2) entre les traverses (6).

2. Semelle selon la revendication 1 **caractérisée par le fait qu'**elle est du même matériau que la caisse d'emballage (1), et est pré-marquée de pliures (16, 17, 18, 19, 25, 26, 27, 28).

3. Semelle selon l'une des revendications 1 et 2, **caractérisée par le fait que** les rabats latéraux (21, 22, 23, 24) comportent chacun au moins une patte d'arrimage (41, 42, 43, 44) s'emboîtant dans des découpes (7) ménagées dans des faces verticales opposées (51, 52) de la caisse (1).

4. Procédé d'arrimage d'une caisse (1) sur une palette (2) utilisant la semelle d'arrimage (10) selon l'une des revendications 1 à 3, comportant les étapes suivantes:
on pose la palette (2) sur la semelle (10), cette dernière présentant son panneau central (13) entre les traverses (6),
- on rabat les panneaux adjacents (11, 12) par rapport à la surface centrale (13) selon les pliures (16, 17, 18, 19) complètement sur le plateau (3) de la palette (2),
- on plie les rabats latéraux (21, 22, 23, 24) à angle droit par rapport aux panneaux adjacents (11, 12),
- on pose la caisse (1) sur les panneaux adjacents (11, 12) de la semelle (10), et on applique les rabats latéraux (21, 22, 23, 24) sur les faces verticales (51, 52) de la caisse (1),
- on introduit les pattes (41, 42, 43, 44) dans les découpes (7).

## Claims

1. A support element (10) for securing at least one packaging case (1) on a rectangular handling pallet (2) with four lateral edges (5) and comprising a tray (3) equipped with cross pieces (6) on which it rests, said support element being formed by a plate made of semi-rigid material **characterised by** the fact that it comprises at least two lateral flaps (21, 22, 23, 24) for securing to the case (1), a central panel (13) for securing beneath the pallet (2) and at least one adjacent panel (11, 12) for securing between the lateral flaps and the central panel the edges (16, 18) of which are arranged to coincide with one or other of two opposing lateral edges (5), the central panel (13) of the support element (10) being arranged to be inserted beneath the pallet (2) between the cross pieces (6).

2. The support element according to Claim 1 **characterised by** the fact that it is made of the same material as the packaging case (1) and is pre-marked with fold lines (16, 17, 18, 19, 25, 26, 27, 28).

3. The support element according to either of Claims 1 and 2, **characterised by** the fact that the lateral flaps (21, 22, 23, 24) each comprise at least one securing tab (41, 42, 43, 44) interlocking into cut-outs (7) made in opposing vertical surfaces (51, 52) of the case (1).

4. A method of securing a case (1) on a pallet (2) using the support element for securing (10) according to any of Claims 1 to 3, comprising the following steps:
- the pallet (2) is placed on the support element (10), the latter having its central panel (13) between the cross pieces (6),
- the adjacent panels (11, 12) are folded back in relation to the central surface (13), according to the fold lines (16, 17, 18, 19), completely over the tray (3) of the pallet (2),
- the lateral flaps (21, 22, 23, 24) are folded at a right angle in relation to the adjacent panels (11, 12),
- the case (1) is placed on the adjacent panels (11, 12) of the support element (10), and the lateral flaps (21, 22, 23, 24) are applied to the vertical surfaces (51, 52) of the case (1),
- the tabs (41, 42, 43, 44) are introduced into the cut-outs (7).

## Patentansprüche

1. Auflageplatte (10) zum Festlegen wenigstens eines Verpackungsbehälters (1) auf einer rechteckigen Transportpalette (2) mit vier Seitenrändern (5), die eine Trägerplatte (3) aufweist, die versehen ist mit Traversen (6), auf welchen sie liegt, wobei die Auflageplatte gebildet ist von einer Platte aus einem halbstarren Material, **dadurch gekennzeichnet, dass** sie wenigstens zwei Seitenklappen (21, 22, 23, 24) zum Festlegen an dem Behälter (1) aufweist, einen zentralen Plattenbereich (13) zum Festlegen unter der Palette (2) und wenigstens einen angrenzenden Plattenbereich (11, 12) zum Festlegen zwischen den Seitenklappen und dem zentralen Plattenbereich, dessen Ränder (16, 18) so eingerichtet sind, dass sie jeweils mit einem von zwei gegenüberliegenden Seitenrändern (5) zusammenfallen, wobei der zentrale Plattenbereich (13) der Auflageplatte (10) so eingerichtet ist, dass er zwischen den Traversen (6) unter die Palette (2) eingeführt werden kann.

2. Auflageplatte nach Anspruch 1, **dadurch gekennzeichnet, dass** sie aus dem gleichen Material wie der Verpackungsbehälter (1) besteht und mit Falzen (16, 17, 18, 19, 25, 26, 27, 28) versehen ist.

3. Auflageplatte nach einem der Ansprüche 1 oder 2, **dadurch gekennzeichnet, dass** die Seitenklappen (21, 22, 23, 24) jeweils wenigstens eine Lasche (41, 42, 43, 44) zum Festlegen aufweisen, die in Aussparungen (7) eingreift, die in gegenüberliegenden vertikalen Flächen (51, 52) des Behälters (1) vorgesehen sind.

4. Verfahren zum Festlegen eines Behälters (1) auf einer Palette (2) unter Verwendung der Auflageplatte (10) zum Festlegen nach einem der Ansprüche 1 bis 3, wobei das Verfahren die Schritte aufweist:
dass man die Palette (2) auf die Auflageplatte (10) stellt, wobei Letztere ihren zentralen Plattenbereich (13) zwischen den Traversen (6) aufweist,
- dass man die angrenzenden Plattenbereiche (11, 12) in Bezug auf die zentrale Fläche (13) Falzen (16, 17, 18, 19) entsprechend vollständig auf die Trägerplatte (3) der Palette (2) umklappt,
- dass man die Seitenklappen (21, 22, 23, 24) im rechten Winkel zu den angrenzenden Plattenbereichen (11, 12) umbiegt,
- dass man den Behälter (1) auf die angrenzenden Plattenbereiche (11, 12) der Auflageplatte (10) stellt und die Seitenklappen (21, 22, 23, 24) an die vertikalen Flächen (51, 52) des Behälters (1) anlegt,
- dass man die Laschen (41, 42, 43, 44) in die Aussparungen (7) einführt.
